# EUROPÄISCHE PATENTSCHRIFT

(11) **EP 1 628 790 B1**
(45) Veröffentlichungstag und Bekanntmachung des Hinweises auf die Patenterteilung: **27.09.2006**
(21) Anmeldenummer: 05740963.3
(22) Anmeldetag: 23.05.2005
(51) Int. Cl.: B21F 27/02, B21D 11/07, E01F 7/04, E02D 17/20

(54) **SCHUTZNETZ, INSBESONDERE FÜR EINEN STEINSCHLAGSCHUTZ ODER FÜR EINE BÖSCHUNGSSICHERUNG**
PROTECTIVE MESH IN PARTICULAR FOR ROCKFALL PROTECTION OR FOR SLOPE STABILISATION
FILET DE PROTECTION, EN PARTICULIER POUR UN DISPOSITIF DE PROTECTION CONTRE LA CHUTE DE PIERRES OU POUR UN DISPOSITIF DE PROTECTION DE TALUS

(30) Priorität: 08.06.2004 CH 974042004
(43) Veröffentlichungstag der Anmeldung: 01.03.2006
(73) Patentinhaber: FATZER AG, CH-8590 Romanshorn (CH)
(72) Erfinder: WARTMANN, Stephan, CH-5200 Brugg (CH)
(74) Vertreter: Luchs, Willi
(86) Internationale Anmeldenummer: PCT/EP2005/005542
(87) Internationale Veröffentlichungsnummer: WO 2005/120744

(56) Entgegenhaltungen:
- EP-A- 1 302 595
- EP-B- 0 979 329
- US-A- 5 996 972

## Beschreibung

Die Erfindung betrifft ein Schutznetz, insbesondere für einen Steinschlagschutz oder für eine Böschungssicherung, gemäss dem Oberbegriff des Anspruches 1.

Ein Schutznetz dieser Art ist in der EP-B-0 979 329 offenbart. Das Schutznetz ist als ein Diagonalgeflecht mit rhomboidförmigen Maschen und einer dreidimensionalen matratzenartigen Struktur ausgebildet, welches aus einzelnen wendelförmig gebogenen Drähten aus einem hochfesten Stahl geflochten ist. Die Drähte weisen eine hohe Zugfestigkeit auf, so dass das Geflecht auch im gestreckten Zustand eine dreidimensionale matratzenförmige Struktur behält und bei Abdeckung einer Erdoberfläche als Halterung oder Stabilisierung von Vegetationsschichten dienen kann. Das Drahtgeflecht lässt sich zusammenlegen und nimmt für die Lagerung oder den Transport wenig Platz in Anspruch. Dank der hohen Biegefestigkeit der Drähte wird bei einem allfälligen Drahtbruch die Gefahr des Entstehens einer Laufmasche reduziert.

Der vorliegenden Erfindung liegt die Aufgabe zugrunde, ein Schutznetz der eingangs genannten Art weiter zu verbessern und die Bruchgefahr erheblich zu reduzieren.

Diese Aufgabe wird erfindungsgemäss durch ein Schutznetz mit den Merkmalen des Anspruches 1 gelöst.

Weitere bevorzugte Ausgestaltungen des erfindungsgemässen Schutznetzes bilden den Gegenstand der abhängigen Ansprüche.

Dadurch, dass das Schutznetz erfindungsgemäss aus einzelnen wendelförmig gebogenen Drahtlitzen, Drahtseilen oder Drahtbündeln geflochten ist, die zwei oder mehrere Drähte (oder Drahtlitzen) vorteilhaft aus hochfestem Stahl umfassen, wird ein Schutznetz mit hoher Festigkeit geschaffen, das bei Belastungen praktisch keine Deformation zulässt und ohne Maschenfixierungselemente (bspw. Kreuzklemmen) auskommt.

Das erfindungsgemässe Diagonalgeflecht aus Drahtlitzen, Drahtseilen oder Drahtbündeln kann praktisch "endlos" in Rollen hergestellt werden, wobei an den Rollen-Längsseiten mit Vorteil ebenfalls hochfeste Randknoten in Form von an Drahtlitzen-, Drahtseil- oder Drahtbündel-Enden gebildeten Schlaufen vorgesehen sind.

Die Erfindung wird nachfolgend anhand der Zeichnung näher erläutert. Es zeigen:
- Fig. 1: eine Draufsicht einer Masche eines erfindungsgemässen Schutznetzes,
- Fig. 2: ein Schutznetz in teilweiser Draufsicht,
- Fig. 3: eine teilweise Seitenansicht des Schutznetzes nach Fig. 1, und
- Fig. 4: eine schematische Ansicht auf ein Schutznetz-System als Böschungssicherung an einem Abhang.

Fig.1 und Fig.2 zeigen jeweils ein Schutznetz für eine Sicherung einer Erdoberflächenschicht, wie beispielsweise eine Böschungssicherung oder eine Felswandsicherung an einer Strasse oder ähnlichem, welches als ein beispielsweise viereckiges Diagonalgeflecht 10 mit vier- oder mehreckigen Maschen 17 ausgebildet ist. Das Diagonalgeflecht 10 ist aus einer Anzahl von wendelförmig gebogenen Drahtlitzen, Drahtseilen oder Drahtbündeln 11, 12, 13, 14 geflochten, die jeweils zwei oder mehrere Drähte 22 aus einem hochfesten Stahl umfassen. Es kann sich dabei um zwei oder mehrere zu einer Drahtlitze zusammengedrehte Drähte, um zwei oder mehrere zu einem Drahtbündel gebündelte Drähte, um zu einem Drahtseil gedrillte Drahtlitzen oder um eine Kombination dieser Elemente handeln.

Die Drähte weisen nach der DIN-Norm 2078 eine Nennfestigkeit zwischen 1000 und 2200 N/mm² auf, beispielsweise eine solche von 1770 N/mm². Es könnten jedoch auch Federstahldrähte nach der DIN-Norm 17223 benutzt werden. Die Drahtdicke hängt von der erforderlichen Zugfestigkeit ab und kann beispielsweise 3 mm betragen.

Diese Drähte 22 sind üblicherweise verzinkt, mit einer Beschichtung aus Zink-/Aluminium und/oder einem Kunststoffüberzug oder aus einer Chromlegierung versehen, um die erforderliche Korrosionsbeständigkeit zu erreichen. Hierzu ist beispielsweise ein verzinkter Überzug mit einem Flächengewicht zwischen 100 und 250 g/m² vorgesehen.

An den seitlichen Enden des Geflechtes 10 sind die Drahtlitzen bzw. Drahtseile bzw. Drahtbündel 11, 12, 13, 14 paarweise durch Schlaufen 11", 12" gelenkig miteinander verbunden, wobei diese Schlaufen 11", 12" durch die endseitig abgebogenen Drahtlitzen bzw. Drahtseile bzw. Drahtbündel 11, 12, 13, 14 selbst gebildet sind. Die Drahtlitzen bzw. Drahtseile bzw. Drahtbündel 11, 12, 13, 14 sind, nachdem sie zu Schlaufen gebogen sind, zusätzlich mit vorzugsweise mehreren um ihren eigenen Umfang gewundenen Schlingen 19 versehen, welche aufgrund der im eingesetzten Zustand entstehenden Zugbelastung auf diese Schlaufen eine ausreichende Sicherheit gegen ein Öffnen derselben gewährleisten.

Das Diagonalgeflecht 10 wird von im Erdreich versenkten Befestigungselementen 15 auf dem Erdboden in einer definierten Verspannung gehalten. Vorzugsweise ist in den am oberen und unteren Ende des Geflechtes 10 befindlichen, wendelförmig gebogenen Randdrahtseil bzw. Randdrahtlitze bzw. Randdrahtbündel 11 je ein Draht oder ein Seil 21 eingeschlauft, welches seinerseits von den Befestigungselementen 15 auf den Boden oder dergleichen gespannt ist. Im Prinzip könnten die Befestigungselemente 15 aber auch unmittelbar die Schlaufen 11' halten.

Die einzelnen wendelförmig gebogenen Drahtlitzen, Drahtseile oder Drahtbündel 11, 12, 13, 14 weisen einen Steigungswinkel α sowie eine Länge L zwischen zwei Biegungen auf, welche die Form und Grösse der Maschen 17 des Diagonalgeflechtes 10 bestimmen. Für den Steigungswinkel α ist vorteilhaft ein Winkelbetrag von annähernd 20 bis 35° gewählt. Die einzelnen Maschen 17 bilden jeweils ein Rhomboid, wobei die Maschenweite beispielsweise 77 x 143 mm beträgt. Dies bietet den Vorteil, dass sich das Geflecht 10 nicht erheblich streckt, wenn es auf eine Erdoberflächenschicht ausgelegt und von den Seilen 21 in seiner Längserstreckung auf Zug vorgespannt wird. Zudem bilden hierdurch die einzelnen Maschen 17 ein Rhomboid mit einer länglichen Öffnung, die den Vorteil einer geringeren Durchlässigkeit von Erdmaterial ergibt.

Die einzelnen Drahtlitzen, Drahtseile oder Drahtbündel 11, 12, 13, 14 werden im geflochtenen Zustand gelenkig zueinander gehalten, was zur Folge hat, dass sich das Diagonalgeflecht 10 wie eine Matte zusammenlegen bzw. zusammenrollen lässt. Demzufolge wird ein geringer Platzbedarf für die Lagerung und den Transport solcher Geflechte benötigt.

Gemäss Fig.3 weist das Geflecht 10 eine dreidimensionale, matratzenartige Struktur auf, was wiederum durch die Verwendung der hochfesten Stahldrähte ermöglicht wird. Die einzelnen Drahtlitzen, Drahtseile oder Drahtbündel 11, 12, 13, 14 sind zu diesem Zwecke derart wendelförmig gebogen und anschliessend miteinander verflochten, dass das hieraus entstehende Geflecht 10 im Querschnitt betrachtet einen annähernd rechteckigen Umriss bildet. Die Drahtlitzen, Drahtseile oder Drahtbündel bestehen daher aus gebogenen Teilen 11' und geraden Teilen 91. Dieses längliche Rechteck hat eine Dicke 10' von mehreren Drahtseil- bzw. Drahtlitzen-Dicken. Damit ist dieses Drahtgeflecht 10 auch im vorgespannten Zustand dreidimensional ausgebildet. Dies bewirkt zum einen eine erhöhte Federungseigenschaft des Geflechtes, denn die Drahtlitzen, Drahtseile oder Drahtbündel lassen sich bei steigernder Verspannung in ihrer Längsausdehnung strecken und vermitteln diesem Netzgeflecht eine erhöhte Elastizität. Zum andern wird durch diese dreidimensionale Ausbildung bei der Abdeckung einer Erdbodenoberfläche, bspw. einer Böschung, zusätzlich eine Stützung oder Stabilisierung der in dieses Geflecht eingebrachten Vegetationsschichten oder von aufgespritzten Abdeckungen erzielt.

Dadurch, dass das Schutznetz erfindungsgemäss aus einzelnen wendelförmig gebogenen Drahtlitzen, Drahtseilen oder Drahtbündeln geflochten ist, die zwei oder mehrere zu einer Drahtlitze zusammengedrehte oder zu einem Drahtbündel zusammengefasste Drähte aus hochfestem Stahl aufweisen oder aus zwei oder mehreren zu einem Drahtseil gedrillten Drahtlitzen aus hochfestem Stahl gebildet sind, wird ein hochfestes Schutznetz geschaffen, das bei Belastungen praktisch keine Deformation zulässt und ohne Maschenfixierungselemente (bspw. Kreuzklemmen) auskommt.

Das erfindungsgemässe Diagonalgeflecht aus Drahtlitzen, Drahtseilen oder Drahtbündeln kann praktisch "endlos" in Rollen hergestellt werden, wobei an den Rollen-Längsseiten mit Vorteil ebenfalls hochfeste Randknoten in Form von den an Drahtlitzen-, .Drahtseil- oder Drahtbündel-Enden gebildeten Schlaufen vorgesehen sind.

Grundsätzlich können die Schutznetze aber auch aus Drahtlitzen, Drahtbündeln, Spiralseilen mit dünneren oder dickeren Drähten hergestellt sein, die nicht oder nur teilweise aus hochfestem Stahl gefertigt sind.

Fig.4 zeigt ein System eines erfindungsgemässen Schutznetzes 10, welches vorliegend als Böschungssicherung 40 beispielsweise einer an einem steilen Abhang befindlichen Böschung 45 vorgesehen ist, welche die zu sichernde Erdoberflächenschicht bildet.

Diese Böschungssicherung 40 besteht aus dem über einen gewünschten Böschungsbereich ausgelegten Drahtgeflecht 10 und aus den in den Boden versenkten Befestigungselementen 15 mit das Geflecht 10 auf die Erdoberfläche drückenden Krallplatten oder dergleichen. Für die Befestigungselemente 15 werden an sich bekannte Boden- oder Felsnägel gebraucht, welche vorzugsweise in einem regelmässigen Abstand in der Böschung 45 befestigt sind. Am oberen und unteren Ende des Geflechtes 10 ist jeweils ein Seil 21 vorgesehen, mittels welchen das Geflecht 10 mit einer Zugkraft gestreckt ist.

Mit einem solchen Schutznetz-System kann eine optimale Sicherung eines Abhanges erzielt werden. Mit der erfindungsgemässen Ausbildung der Netze können auch grosse Schubkräfte, welche von sich lösenden Steinen oder Felsbröcken in der Böschung entstehen, problemlos aufgenommen werden.

Bei einem erfindungsgemässen Verfahren zur Herstellung eines Schutznetzes 10 wird jeweils eine Drahtlitze, ein Drahtbündel, ein Drahtseil 11, 12, 13, 14 oder ähnlichem in einem ersten Schritt mit einem definierten Steigungswinkel α wenigstens zu einem Biegedorn einer nicht näher gezeigten Einrichtung zugeführt und in einer definierten Länge L um den Biegedorn um annähernd 180° gebogen. In weiteren Schritten wird die Drahtlitze, der Drahtbündel, das Drahtseil 11, 12, 13, 14 oder ähnlichem mehrmals in seiner Längsachse zum Biegedorn 66 um die definierte Länge L nachgeschoben und jeweils um den Biegedorn um 180° gebogen, bis diese Drahtlitze, der Drahtbündel, das Drahtseil 11, 12, 13, 14 oder ähnlichem eine wendelförmige Ausbildung hat. Nachdem solche wendelförmig gebogenen Drahtlitzen, Drahtbündel, Drahtseile 11, 12, 13, 14 oder ähnlichem vorliegen, werden diese jeweils mit einer zweiten wendelförmig gebogenen Drahtlitze, einem Drahtbündel, einem Drahtseil oder ähnlichem zusammengeflochten, die zweite mit einer dritten und dies wiederholt wird, bis das Drahtgeflecht in der gewünschten Grösse erzeugt ist.

Vorteilhaft werden bei den Litzen, Drahtbündeln oder Drahtseilen zumindest teilweise hochfeste Drähte verwendet. Es könnten aber auch Drähte mit geringerer Festigkeit dafür eingesetzt werden. Durch die Tatsache, dass man gegenüber einzelnen Drähten zum Beispiel dickere Drahtbündel verwenden kann, lässt sich hierdurch die insgesamte Festigkeit auf diese Weise erhöhen.

## Patentansprüche

1. Schutznetz, insbesondere für einen Steinschlagschutz oder für eine Böschungssicherung, welches ein durch Drähte (22) hergestelltes Diagonalgeflecht (10) und einer dreidimensionalen matratzenartigen Struktur gebildet ist, **dadurch gekennzeichnet, dass**
das Diagonalgeflecht (10) aus Drahtlitzen, aus Drahtbündeln, aus Drahtseilen (11, 12, 13, 14) oder ähnlichem geflochten ist, welche zwei oder mehrere Drähte (22) oder Drahtlitzen aus Stahl umfassen.

2. Schutznetz nach Anspruch 1, **dadurch gekennzeichnet, dass** die Drahtlitzen, Drahtseile oder Drahtbündel (11., 12, 13, 14) oder ähnlichem zumindest teilweise aus einem hochfesten Stahl hergestellt sind.

3. Schutznetz nach Anspruch 1 oder 2, **dadurch gekennzeichnet, dass** die Drahtlitzen, Drahtseile oder Drahtbündel (11, 12, 13, 14) an ihren Enden paarweise durch Schlaufen (11", 12") gelenkig miteinander verbunden sind.

4. Schutznetz nach Anspruch 3, **dadurch gekennzeichnet, dass** die Drahtlitzen, Drahtseile oder Drahtbündel (11, 12, 13, 14) nach dem Umbiegen zu Schlaufen (11", 12") zusätzlich mit mindestens einer um ihren eigenen Umfang gewundenen Schlinge (19) versehen sind.

5. Schutznetz nach einem der Ansprüche 1 bis 4, **dadurch gekennzeichnet, dass** die die Drahtlitzen, Drahtseile oder Drahtbündel (11, 12, 13, 14) bildenden Drähte (22) korrosionsbeständig sind.

6. Schutznetz nach einem der Ansprüche 1 bis 5, **dadurch gekennzeichnet, dass** die die Drahtlitzen, Drahtseile oder Drahtbündel (11, 12, 13, 14) bildenden Drähte (22) eine Nennfestigkeit im Bereich von 1000 bis 2200 N/mm² aufweisen.

7. Schutznetz nach einem der Ansprüche 1 bis 6, **dadurch gekennzeichnet, dass** die das Diagonalgeflecht (10) bildenden, wendelförmig gebogenen Drahtlitzen, Drahtseile oder Drahtbündel (11, 12, 13, 14) einen Steigungswinkel (α) von vorzugsweise zwischen 25° bis 35° aufweisen.

8. Schutznetz nach einem der Ansprüche 1, bis 7, **dadurch gekennzeichnet, dass** eine Böschungssicherung (40) das Drahtgeflecht (10), in den Boden versenkbare Befestigungselemente (15) mit das Geflecht auf die Erdoberfläche drückenden Krallplatten oder dergleichen und zumindest auf der Oberseite ein das Geflecht haltendes und streckendes Seil (21) aufweist.

9. Verfahren zur Herstellung eines Schutznetzes nach einem der vorhergehenden Ansprüche 1 bis 8, **dadurch gekennzeichnet, dass**
eine Drahtlitze, ein Drahtbündel, ein Drahtseil (11, 12, 13, 14) oder ähnlichem in einem definierten Steigungswinkel (α) wenigstens zu einem Biegedorn einer Einrichtung zugeführt und in einer definierten Länge (L) um den Biegedorn um annähernd 180° gebogen wird, dass die Drahtlitze, der Drahtbündel, das Drahtseil (11, 12, 13, 14) oder ähnlichem mehrmals in seiner Längsachse zum Biegedorn (66) um die definierte Länge (L) nachgeschoben und jeweils um den Biegedorn um 180° gebogen wird, bis diese Drahtlitze, der Drahtbündel, das Drahtseil (11, 12, 13, 14) oder ähnlichem eine wendelförmige Ausbildung hat.

10. Verfahren nach Anspruch 9, **dadurch gekennzeichnet, dass** eine wendelförmig gebogene Drahtlitze, ein Drahtbündel, ein Drahtseil (11, 12, 13, 14) oder ähnlichem mit einer zweiten wendelförmig gebogenen Drahtlitze, einem Drahtbündel, einem Drahtseil (11, 12, 13, 14) oder ähnlichem zusammengeflochten, die zweite mit einem dritten und dies wiederholt wird, bis das Drahtgeflecht in der gewünschten Grösse erzeugt ist.

## Claims

1. Protective net, especially for rockfall protection or for verge securing, which is formed by means of a diagonal weave (10) produced from wires (22) and forming a three-dimensional, mattress-like structure, **characterised in that** the diagonal weave (10) is woven from wire strands, from wire bundles, from wire cables (11, 12, 13, 14) or suchlike, incorporating two or more wires (22) or wire strands made of steel.

2. Protective net according to Claim 1, **characterised in that** the wire strands, wire cables, or wire bundles (11, 12, 13, 14) or suchlike are made at least in part from high tensile steel.

3. Protective net according to Claim 1 or 2, **characterised in that** the wire strands, wire cables or wire bundles (11, 12, 13, 14), are flexibly connected with one another at their ends in pairs via loops (11", 12").

4. Protective net according to Claim 3, **characterised in that** the wire strands, wire cables or wire bundles (11, 12, 13, 14) are additionally equipped with at least one loop (19) wound around their own circumference following their bending into loops (11", 12").

5. Protective net according to one of the Claims 1 to 4, **characterised in that** the wires (22) forming the wire strands, wire cables or wire bundles (11, 12, 13, 14) are corrosion resistant.

6. Protective net according to one of the Claims 1 to 5, **characterised in that** the wires (22) forming the wire strands, wire cables or wire bundles (11, 12, 13, 14) have a nominal strength within a range of 1000 to 2200 N/mm².

7. Protective net according to one of the Claims 1 to 6, **characterised in that** the spiral-shaped, bent wire strands, wire cables, or wire bundles (11, 12, 13, 14) forming the diagonal weave (10) have an angle of inclination (α) of preferably between 25° to 35°.

8. Protective net according to one of the Claims 1 to 7, **characterised in that** a verge securing (40) incorporates the wire weave (10), fitting elements (15) that can be sunk into the ground with claw plates or suchlike holding the weave to the earth surface, and at least one rope (21) on the surface, holding and stretching the weave.

9. Method for producing a protective net according to one of the preceding Claims 1 to 8, **characterised in that** a wire strand, a wire bundle, a wire cable (11, 12, 13, 14) or suchlike is introduced at a defined angle of inclination (α) at least up to a spike of a means and bent around said spike in a defined length (L) by approximately 180°, and **in that** the wire strand, the wire bundle, the wire cable (11, 12, 13, 14) or suchlike is advanced by the defined length L several times around its longitudinal axis in relation to the spike (66) and bent around the spike by 180° each time until this wire strand, wire bundle, wire cable (11, 12, 13, 14) or suchlike has taken on a spiral-shaped form.

10. Method according to Claim 9, **characterised in that** a spiral-shaped bent wire strand, a wire bundle, a wire cable (11, 12, 13, 14) or suchlike is woven together with a second spiral-shaped bent wire strand, a wire bundle, a wire cable (11, 12, 13, 14) or suchlike, the second with a third, and repeated until the wire weave has reached the desired size.

## Revendications

1. Filet de protection, en particulier pour un dispositif destiné à protéger des chutes de pierres ou à maintenir des talus, formé par un treillis diagonal (10) fabriqué en fils (22) métalliques et à structure tridimensionnelle comparable à un matelas, **caractérisé en ce que** le treillis diagonal (10) est treillissé de torons métalliques, de faisceaux de fils, de câbles métalliques (11, 12, 13, 14) ou d'éléments comparables, qui comprennent deux ou plusieurs fils (22) ou torons métalliques en acier.

2. Filet de protection selon la revendication 1, **caractérisé en ce que** les torons métalliques, les câbles métalliques ou les faisceaux de fils (11, 12, 13, 14) ou les éléments comparables sont au moins en partie fabriqués en acier à grande résistance.

3. Filet de protection selon la revendication 1 ou 2, **caractérisé en ce que**, à leurs extrémités, les torons métalliques, les câbles métalliques ou les faisceaux de fils (11, 12, 13, 14) sont articulés par paires à l'aide de boucles (11", 12").

4. Filet de protection selon la revendication 3, **caractérisé en ce que** les torons métalliques, les câbles métalliques ou les faisceaux de fils (11, 12, 13, 14) après qu'ils ont été recourbés en boucles (11", 12") sont en outre munis d'au moins une spire (19) enroulée sur leur propre pourtour.

5. Filet de protection selon l'une des revendications 1 à 4, **caractérisé en ce que** les fils (22) qui forment les torons métalliques, les câbles métalliques ou les faisceaux de fils (11, 12, 13, 14) sont résistants à la corrosion.

6. Filet de protection selon l'une des revendications 1 à 5, **caractérisé en ce que** les fils (22) qui forment les torons métalliques, les câbles métalliques ou les faisceaux de fils (11, 12, 13, 14) ont une résistance nominale de l'ordre de 1 000 à 2 200 N/mm².

7. Filet de protection selon l'une des revendications 1 à 6, **caractérisé en ce que** les torons métalliques, les câbles métalliques ou les faisceaux de fils (11, 12, 13, 14), recourbés en hélice, qui forment le treillis diagonal (10) ont un angle d'hélice (α) de préférence compris entre 25° et 35°.

8. Filet de protection selon l'une des revendications 1 à 7, **caractérisé en ce qu'**un dispositif de maintien de talus (40) comporte le treillis diagonal (10), des éléments de fixation (15) qui peuvent être enfoncés dans le sol et ont des plaques à crampons ou des éléments comparables qui pressent le treillis sur la surface du terrain et au moins sur le côté supérieur un câble (21) qui maintient et tend le treillis.

9. Procédé pour fabriquer un filet de protection selon l'une des revendications précédentes 1 à 8, **caractérisé en ce qu'**un toron métallique, un faisceau de fils ou un câble métallique (11, 12, 13, 14) ou un élément comparable est amené sous un angle d'hélice (α) défini au moins vers un mandrin de pliage d'une installation.et est recourbé autour du mandrin de pliage d'environ 180° sur une longueur définie (L), que le toron métallique, le faisceau de fils, le câble métallique (11, 12, 13, 14) ou l'élément comparable est plusieurs fois poussé, de la longueur (L) définie, dans son axe longitudinal vers le mandrin de pliage (66) jusqu'à ce que ce toron métallique, le faisceau de fils, le câble métallique (11, 12, 13, 14) ou l'élément comparable ait une structure en hélice.

10. Procédé selon la revendication 9, **caractérisé en ce qu'**un toron métallique recourbé en hélice, un faisceau de fils ou un câble métallique (11, 12, 13, 14) ou un élément comparable est treillissé avec un deuxième toron métallique, un faisceau de fils ou un câble métallique (11, 12, 13, 14) ou un élément comparable recourbé en hélice, le deuxième avec un troisième et ainsi de suite jusqu'à ce que le treillis en fil fabriqué ait la dimension souhaitée.
